# FASCICULE DE BREVET EUROPEEN

(11) **EP 1 314 829 B1**
(45) Date de publication et mention de la délivrance du brevet: **18.08.2004**
(21) Numéro de dépôt: 02425612.5
(22) Date de dépôt: 10.10.2002
(51) Int. Cl.: E04B 7/16, E04D 13/076, E04D 13/08, E04D 13/03, E04D 13/035

(54) **Ensemble de construction pour un toit télescopique avec un système pour faire fondre la neige**
Bausatz für ein teleskopisches Dach mit einer Schneeschmelzvorrichtung
Building assembly for a telescopic roof with snow melting system

(30) Priorité: 11.10.2001 IT SS20010003
(43) Date de publication de la demande: 28.05.2003
(73) Titulaire: L.A.S.P. System Italia Srl, 07100 Sassari (IT)
(72) Inventeur: Lauria Massimiliano c/o L.A.S.P., 07100 Sassari (IT); Lauria Alessandro c/o L.A.S.P., 07100 Sassari (IT); Lauria Agostino c/o L.A.S.P., 07100 Sassari (IT)

(56) Documents cités:
- EP-A- 0 147 502
- CH-A- 212 369
- FR-A- 2 788 291

## Description

**1° PRESENTATION DU SYSTEME M.A.N.T.T**
**2°DESCRIPTION DES FONCTIONS DU SYSTEME M.A.N.T.T.**
**3° DESCRIPTION DES AVANTAGES ET SON UTILITE' DU SYSTEME M.A.N.T.T.**
**4° DESCRIPTION TECHNIQUES DES PROFILS QUI COMPOSENT LE SYSTEME M.A.N.T.T.**
**5° RIVENDICATION**
**6° DESSINS TECHNIQUES DES PROFILS COMPOSANT ET DES ACCESSOIRES ASSEMBLES DU SYSTEME M.A.N.T.T.**
**7° SECTION DES PROFILS ET DES ACCESSOIRES ASSEMBLES**

### INTRODUCTION

### PRÉSENTATION DU SYSTÈME M.A.N.T.T.

### DESCRIPTION DES FONCTIONS DU SYSTÈME M.A.N.T.T.

### (Mécanisme Anti Neige Toitures Télescopiques)

Le système M.A.N.T.T. se compose en une ensemble de profils d'aluminium, de tuyaux en cuivre et de câbles électrices chauffantes qui si assemblé ils composent le système M.A.N.T.T. Avec les suivants utiles:
1 ° fonction Premier permet à des tunnell de coulisser devant-en arrière un dans l'autre (télescopiquement).
2° Second fonction permet la récolte des eaux provenantes des tunnell en les canalisant jusqu'à la terre.
3° Troisième fonction permet avec le système devant-en arrière la régulation du soleil et de l'ombre.
4° Quatrième fonction permet la fonte de la neige à travers les tuyaux de cuivre qui coule à l'intérieur de l'eau chaude provenante de la centrale thermique du stable ou il est installé le système M.A.N.T.T. ; ou avec des câbles électriques chauffants insérés dans les profils spéciaux en aluminium.
5° Cinquième fonction permet le passage des câbles électriques pour l'éclairage et des corps éclairants (pour l'éclairage des pièces couvert avec le système M.A.N.T.T.)
6° Sixième fonction le système M.A.N.T.T. il est apte aussi comme couvrir-découvres dans les serres agricoles pour tous les types de production pour ses caractéristiques de couvrir-découvres.
7° Septième fonction avec les profils à la silhouette spéciale permet de superposer différents types de couverture exemple:
   À = Policarbonat préformé qu'il permet la transparence des tunnell pour les couvertures des piscines et couvertures translucides.
   B = Tissu en P.V.C. ou DRALON pour la protection solaire et de la pluie.
   C = Plaques autoportant isolé en tôle d'aluminium pour faire les toits étages mobiles.
   D = Couche d'éponge avec la lame de plomb insérée à l'intérieur au sandwich pour isolement acoustique.
   E = couches Différentes composées par tissu en P.V.C. -liège-tissé dralon pour isolement thermique.

Le document FR-A-2 788 291 décrit un ensemble de construction pour toit télescopique comprenant une structure portante et des chariots porteurs.

### AVANTAGES DU SYSTÈME M.A.N.T.T.

**À) IL EST UN TOITS LÉGER QU'IL COULE EN DEVANT-EN ARRIÈRE RÉGLANT L'AIR ET LA LUMIÈRE**
**B) IL FOND LA NEIGE ET CANALISE LES EAUX JUSQU' À TERRE**
**C) AVEC L'IL FACILITE DES PROFILS M.A.N.T.T. ON OBTIENT UN RAPIDE ASSEMBLAGE C'EST UNE RAPIDE EXÉCUTION DE L'OEUVRE A RÉALISER**
**D) LES PROFILS DU SYSTÈME M.A.N.T.T. ILS PERMETTENT UN FACILE ACCOUPLEMENT AVEC LES PROFILS D'ALUMINIUM COMMERCIAL DES SCELLEMENTS EN ALUMINIUM POUR LES FERMETURES LATÉRAUX CONTRES LES INTEMPÉRIES (VENT-PLUIE-NEIGE)**

### FONCTIONS ET UTILITÉ DES PROFILS M.A.N.T.T. 101/A ET 101 A/A

### DESCRIPTION TECHNIQUE

1 les profils M.A.N.T.T. 101/A et 101A/A sont des profils d'aluminium multifonctionnel.
1° Fonctionne de poutres portantes
2° Fonctionne de guide binaire chariots pour l'écoulement du toit dans le système M.A.N.T.T.
3° Fonctionne comme gouttières pour le pluviation des eaux provenantes du toit du système M.A.N.T.T.
4° Fonctionne de guide câbles en acier diamètre 6. Pour le fonctionnement du mouvement devant-en arrière du système M.A.N.T.T. (voir points B/R)
5° Fonctionne de profils portants pour l'accouplement des profils:
   M.A.N.T.T. 101/F
   M.A.N.T.T. 101/D
   M.A.N.T.T. 101/B-101 B/A-101 B/B
   M.A.N.T.T. 101/C-M.A.N.T.T. 101/C 2

### FONCTIONS ET UTILITÉ DES PROFILS M.A.N.T.T. 101/B-101 B/A-101 B/B

### DESCRIPTION TECHNIQUE

Les profils 101/B-101 B/A-101 B/B sont profils en aluminium ou en acier multifonctionnel:
1° Fonctionne de profils portants des roues d'écoulement du toit du système M.A.N.T.T.
2° Fonctionne de profils portants pour les profils M.A.N.T.T. 101/C et 101/C2 que ce sont les profil portants du toit
3° Fonctionne de profils antivent et antipoudre en évitant que le vent et la poussière puissent entrer à l'intérieur du système de couvertures du système M.A.N.T.T.

### FONCTIONS ET UTILITÉ DU PROFIL M.A.N.T.T. 101/C2

### DESCRIPTION TECHNIQUE

Le profil M.A.N.T.T. 141/C2 est un profil en aluminium multifonctionnel:
1° Fonctionne de structure portante dans la couverture du système M.A.N.T.T. qu'elle peut être composée par polycarbonate préformé alvéolaire dans le cas de couvertures pour piscines ou couvertures translucides (voir point P.)
2° Fonctionne de structure portante et binaire pour tente solaire coulissante et régulation de la lumière (voir point T.S.)
3° Fonctionne de poutre portante pour portes et chariots coulissants (pour fermetures latérales avec des scellements en aluminium voir point P.C.S.)

### FONCTIONS ET UTILITÉ DU PROFIL M.A.N.T.T. 101/C

### DESCRIPTION TECHNIQUE

Le profil M.A.N.T.T. 101/C est un profil en aluminium multifonctionnel:
1° Fonctionne de profil portant la couverture du système M.A.N.T.T. qu'elle peut être composée de plus de couches que de matériels exemple,:
   "À" Couche de tissu en P.V.C. pour l'imperméabilisation du toit. T.P. (dessin n°4)
   "B" Couche de liège ou autre matériel isotherme pour isolazione chaud-froid ou bruit ou une couche au sandwich d'éponge avec lame de plomb pour l'isolazione acoustique S.U.I. (dessin n°4)
   "C" Couche de tissu Dralon pour l'ameublement et autre isolazione du toit (voir T.P.) (dessin n°4).
2° Fonctionne de profil passe câbles chauffants pour faire défaire la neige de manière que le toit soit allégére par le poids de la neige il est puisse couler facilement
3° Fonctionne de profil portant pour polycarbonate préformé pour les couvertures translucides pour piscines ou autre arrêt en restant le système de fonte de la neige comme le point 2 (part marqué avec des lettres "T.S.) (dessin n°4)
4° Fonctionne de profil pour tentes obscurant ou solariums coulissants dans le cas de couvertures translucides (partie marquée avec des lettres T.S.) (dessin n°4)
5° Fonctionne de profil tu recueilles buée dans le cas de couvertures sur piscines ou autre part marqué avec les lettres R.C.P.T.) (dessin n°4)
6° Fonctionne comme profile qu'ils peuvent monter deux plaques de policarbonato préformées pour la plus grande résistance et portance du toit et la plus grande isolation termoacustiques partie marquée au pag. 10 avec des lettres T.P. -R.C.P.T.) (dessin n°4)
7° Fonctionne de profil pour antivent avec de la possibilité d'assemblage avec du policarbonat préformé ou verre (voir lettres "T.P. -R.C.P.T.-T.S.) (dessin n°4)

### FONCTIONS ET UTILITÉ DU PROFIL 101/D

### DESCRIPTION TECHNIQUE

Le profil 101/D est un profil en aluminium multifonctionnel
1° Fonctionne de profil il emmène électrices chauffantes creuses qui est transmis au profil en problème à cause de la chaud engendrée par les câbles chauffants ils font défaire la neige (voir partie marquée avec lettre ''À") (dessin n°26)
2° Fonctionne de profil il porte tuyaux en cuivre du diamètre variable de 14 aux 18 m\m qu'ils font passer eau chaude ou liquide chauffante provenante de la centrale thermique elle est installée la couverture où type M.A.N.T.T. (voir part marqué avec des lettres "A.R.") (dessin n°26)
3° Fonctionne de profil portant la partie fixe du toit télescopique en les accouplant avec les profils 101/C-101A/A-101/A par boulons insérés dans la cannelure "S" et il a un système d'encastrement rapide (voir partie de conjonction) (dessin n°26)
4° Fonctionne de convoyeur des eaux provenantes du toit type M.A.N.T.T. qu'il a son il tourne ils se déversent à l'intérieur du profil principal M.A.N.T.T. 101A/A (voir partie de conjonction) (dessin n°26)
5° Fonctionne de profil passage portant tu arraches électrices et tu attaches corps éclairants pour éclairage des vains couvert avec des couvertures M.A.N.T.T. (voir point marqué "E/A") (dessin n°26)

### FONCTION ET UTILITÉ DES PROFILS M.A.N.T.T. 101/E-101E/B -101E/BC

### DESCRIPTION TECHNIQUE

Les profils 101/E-101E/B-101E/BC sont des profils en aluminium avec différentes fonctions:
1 ° Fonctionne de piliers pluviaux ils recueillent les eaux provenantes du toit et des profils gouttière 101A/A et 101/A (voir point de joint) (dessin n°26)
2° Fonctionne de piliers donne scellements avec de la possibilité de régulation des angles de manière qu'ils peuvent régler les scellements à la prise de vue angulaire désirée (voir accouplement profile M.A.N.T.T. 101/E avec des scellements piqués P.I.N.)

### FONCTION ET UTILITÉ DU PROFIL M.A.N.T.T. 101/F

### DESCRIPTION TECHNIQUE

1° Fonctionne de conjonction avec le profil M.A.N.T.T. 101 A/A et de profil portant pour la plus grande stabilisation de la poutre composée par le profil M.A.N.T.T. 101 A/A (voir conjonction) (dessin n°26)
2° Fonctionne de profil poutre portante et de gouttière dans le cas d'une couverture type M.A.N.T.T. FIXE (voir section du profil dessin n°10)

### FONCTION ET UTILITÉ DES ACCESSOIRES TYPE M.A.N.T.T.

M.A.N.T.T. ACC. 1° Et un puisard en aluminium près fuseau qu'il sert à recueillir le profil M.A.N.T.T. 101/A avec le profil M.A.N.T.T. 101/E et au pluviation des eaux provenantes du toit type M.A.N.T.T.

M.A.N.T.T. ACC. 2° Et une base en aluminium près fuseau qu'il sert comme piédestal d'embasement et ancrage à la terre du système M.A.N.T.T. et qu'il recueille les eaux provenantes du profil M.A.N.T.T. 101/E

M.A.N.T.T. ACC. 3° Et une plaque en aluminium près fuseau de couverture frontale du système M.A.N.T.T.

M.A.N.T.T. ACC: 4° Régulateur d'angle en aluminium près fuseau, servantes pour la stabilisation dans les angles du système M.A.N.T.T.

M.A.N.T.T. ACC. 5° Régulateur d'angle en aluminium près fuseau, servantes pour former des angles dans le système M.A.N.T.T. dans les cas qui les doivent former des courbes avec des lancements inclinaisons et au passage de l'eau.

M.A.N.T.T. ACC. 6° Sert de conjonction pour le profil M.A.N.T.T. 101/A

M.A.N.T.T. ACC. 7° Et un support en aluminium près fuseau façonné, servantes pour la conjonction des poutres transversales s'accouplent avec le profil M.A.N.T.T. 101/C2

M.A.N.T.T. ACC. 8° Et un support de conjonction et de greffe en aluminium près fuseau servantes à joindre les profils M.A.N.T.T. 101/A quand il faut stabiliser les gouttières tu perds du système M.A.N.T.T. composé par les profils M.A.N.T.T. 101/A-101/D-101/E

Pour tous ces accessoires voir légende

### Description technique

### Profil M.A.N.T.T. 101 A -101 A/A

Les profils M.A.N.T.T. 101A et 101 A/A sont des profils d'aluminium multifonctionnel.
1°) Fonctionne de poutres portant (voir n° 12) (dessin n°26)
2°) Fonctionne de guide binaire chariots pour l'ecouliment du toit dans le système M.A.N.T.T. (voir n°12 et 13) (dessin n°26)
3°) Fonctionne comme gouttieres pour le plouviation des eaux provenantes du toit du systeme M.A.N.T.T. (voir n° 12) (dessin n°26)
4°) Fonctionne de guide cable en acier pour le fonctionement du mouvement devant- en arrière du système M.A.N.T.T. (voir n° 10) (dessin n°26)
5°) Fonctionne de profils portants pour l'accouplement des profils :
   M.A.N.T.T 101/F (voir dessin n° 8 )
   M.A.N.T.T. 101/D (voir dessin n° 6 )
   M.A.N.T.T. 101/B (voir dessin n° 3 )
   M.A.N.T.T. 101 B/A et 101 B/B (voir dessin n° 25 )

### Profil M.A. N.T.T. 101/B

Le profil M.A.N.T.T. 101B est un profil d'aluminium multifonctionnel :
1°) Fonctionne de profil portants de roues d'ècoulement du toit du systeme M.A.N.T.T. (voir dessin n° 3)
2°) Fonctionne de profil portants pour les profils M.A.N.T.T 101/C et 101 C/2 (voire dessin n° 26 (n°11)
3°) Fonctionne de profil antivent et antipoudre en èvitant que le vent et la poussiere puissent entrer à l'interieur du système de couverture du système M.A.N.T.T. (voir dessin n° 26 (n°11)

### Profil M.A.N.T.T. 101/C

Le profil M.A.N.T.T. 101C est un profil d'aluminium multifonctionnel :
1°) Fonctionne de profil portant la couverture du système M.A.N.T.T. (voir dessin 26 (n°5)
2°) Fonctionne de profil passe cables chauffants pour faire defaire la neige de maniere que le toit soit allègère par le poids de la neige il est puisse couler facilement
3°) Fonctionne de profil portant pour polycarbonate prèformè pour les couvertures translucides pour piscines ou autre arrét en restant le systeme de fonte dela neige comme le point 2 (voir dessin n° 4 (T.P.)
4°) Fonctionne de profil pour tentes obscurant ou solariums coulissants dans le cas de couvertures translucides (voir dessin n° 4 (T.S.)
5°) Fonctionne de profil tu recueilles buèe dans le cas de couvertures sur piscines ou autre (voir dessin n° 4 (R.C.P.T.)
6°) Fonctionne comme profile qu'ils peuvent monter deux plaques de policarbonat préformées pour la plus grande rèsistance et portance du toit et la plus grande isolation termoacustiques (voir dessin n° 4 lettres (T.P. - R.C.P.T. )
7°) Fonctionne de profil antivent avec la possibilitè d'assemblage avec du policarbonat prèformè ou verre (voir dessin n° 4 lettres (T.P.- R.C.P.T. - T.S.)

### Profil M.A.N.T.T. 101 C/2

Le profil M.A.N.T.T. 101 C/2 est un profil d'alluminium multifunctionel:
1°) Fonctionne de structure portante dans la couverture du système M.A.N.T.T. qu'elle peut etre composèe par polycarbonate preformè alvèolaire dans le cas de couvertures pour piscines ou couvertures translucides (voir dessin n°5 lettres (P)
2°) Fonctionne de structure portante et binaire pour tente solaire coulissante et règulation de la lumière (voir dessin n°5 lettres (P.C.S.)
3°) Fonctionne de poutre portante pour portes et chariots coulissant (pour fermetures latèrales avec des scellements en alluminium voir dessin n° 5 lettres (P.C.S.)

### Profil M.A.N.T.T. 101/D

Le profil M.A.N.T.T. 101/D est un profil d'alluminium multifunctionel: (voir dessin 26 n° 7)
1 °) Fonctionne de profil il emmène èlectrices chauffantes creuses qui est trasmis au profil en problème à cause de la chaud engendrée par les cables chauffants ils font dèfaire la neige (voir dessin n°26 lettre (A)
2°) Fonctionne de Profil il porte tuyaux en cuivre du diamètre variable de 14 aux 18 mm qu'ils font passer eau chaude ou liquide chauffante provenante de la centrale thermique où elle est installèe la couverture type M.A.N.T.T (voir dessin n°26 lettres (A.R.)
3°) Fonctionne de profil portant la partie fixe du toit telescopique en les accouplant avec les profils 101/C-101A/A-101/A par boulons insèrès dans la cannelure « S » et il a un systeme d'encastrement rapide (voir partie de conjounction dessin n°26 lettres (C.A.P.)
4°) Fonctionne de convoyeur des eaux provenantes du toit type M.A.N.T.T. qu'il a son il tourne ils se dèversent à l'interieur du profil principal M.A.N.T.T. 101 A/A (voir dessin n°26 lettres (A.R.)
5°) Fonctionne de profil passage portant tu arraches èlectrices et tu attaches corps èclairants pour èclairage des vain couvert avec des couvertures M.A.N.T.T.
   (voir point marque E.A. dessin n°26)

### Profil M.A.N.T.T. 101/E -101 E/BC

Les profils M.A.N.T.T. 101/E -101 E/B -101 E/BC sont des profils en aluminium avec différentes functions:
1°) Fonctionne de piliers pluviaux ils recueillent les eaux provenantes du toit et des profils gouttière 101 A/A et 101/A (voir dessin 26 n° 15)
2°) Fonctionne de piliers donne scellements avec de la possibilitè de la règulation des angles de manière qu'ils peuvent régler Les scellements à la prise de vue angulaire dèsirèe
   (voir dessin n°9)

### Profil M.A.N.T.T. 101/F

Les profils M.A.N.T.T. 101/F est un profil en alluminium avec différentes functions :
1°) Fonctionne de conjonction avec le profil M.A.N.T.T. 101 A/A et de profil portant pour la plus grande stabilisation de la poutre composèe par le profil M.A.N.T.T. 101 A/A
   (voir dessin 26 n°14)
2°) Fonctionne de profil poutre portante et de gouttière dans le cas d'une couverture type M.A.N.T.T. FIX
   (voir dessin n°8)

### Acessoires M.A.N.T.T.

**M.A.N.T.T. ACC. 1°:** est un puisard en alluminium près fuseau qu'il sert à recueillir le profil M.A.N.T.T.101/A avec le profil **(dessin 11)** 101 /E et au pluviation des eaux provenantes du toit M.A.N.T.T.

**M.A.N.T.T. ACC. 2°:** est une base en alluminium près fuseau qu'il sert comme pièdestal d'embasament et encrage à la terre du système M.A.N.T.T. et qu'il recueille les eaux provenantes du profil de 29 M.A.N.T.T. 101/E **(dessin 12)**

**M.A.N.T.T. ACC. 3° :** est une plaque en alluminium près fuseau de couverture frontale du systeme M.A.N.T.T. **(dessin 13)**

**M.A.N.T.T. ACC. 4° :** Règulateur d'angle en alluminium près fuseau, servantes pour la stabilisation dans le angles du système M.A.N.T.T. **(dessin 14)**

**M.A.N.T.T. ACC. 5° :** regulateur d'angle en alluminium près fuseau, servantes pour former des angles dans le système M.A.N.T.T. dans les cas qui les doivent former des courbes avec des lancements inclinaisons et au passage de l'eau (dessin 15)

**M.A.N.T.T. ACC. 6° :** Sert de conjonction pour le profil M.A.N.T.T.101/A **(dessin 16)**

**M.A.N.T.T. ACC. 7°:** est un support en alluminium près fuseau faconnè, servantes pour la conjonction des poutres transversales s'accouplent avec le profil M.A.N.T.T. 101/C2 (dessin 17)

**M.A.N.T.T. ACC. 8°:** est un support de conjonction et de graffe en alluminium près fuseau servantes à joindre les profils M.A.N.T.T. 101/A -101/D-101/E (dessin 18)

### L'ENSAMBLE DU

### SYSTEME M.A.N.T.T. PREMONTE'

### SECTION ACESSORIE N°6

**M.A.N.T.T. ACC. 6° :** Sert de conjonction pour le profil

M.A.N.T.T.101/A

L' ENSAMBLE DU SYSTEM M.A.N.T.T. COULISSANT *EST COMPOSE*' *PAR DES PROFILS ENALLUMINIUM ET TISSU EN P. V. C. LIEGE POUR ISOLATION, COUCHE DE PLOMB AVEC EPONGE ANTI BRUIT, TUYAUX EN COIVRE, CABLE ELECTRIQUES CHAUFFANT*:

Numerotè comme suit
1) TOILE EN P.V.C
2) LIEGE POUR ISOLATION
3) TOILE EN DRALON
4) GARNITION EN DUTRAL
5) PROFIL M.A.N.T.T. 101/C (et profil M.A.N.T.T. 101 C/2 dessin 24)
6) SIGN «AR » PLACE ET TUYAUX EN COIVRE POUR PASSAGE EAU POUR FONDRE LA NEIGE
7) PROFIL M.A.N.T.T.101/D
8) SIGN « A » CABLE ELECTRIQUES CHAUFFANT POUR FONDRE LA NEIGE.
9) SIGN « EA » PASSAGE CABLE ELECTRIQUES POUR CORPS ECLEIRANTS
10) SIGN «BR » CABLE ACIER SECTION 6mm DE RENVOI
11) PROFIL M.A.N.T.T. 101/B (101B/A et 101B/B dessin 25)
12) PROFIL M.A.N.T.T. 101 A/A
13) POULIE M.A.N.T.T. AP1
14) PROFIL M.A.N.T.T. 101/F
15) PROFIL M.A.N.T.T. 101/E ou 101/E1 et 101/E.B.C
16) VIS DE FIXATION
17) COUCHE DE PLOMB AVEC DES EPONGE ANTI BRUIT
18) SIGN «CAP » (voir partie de conjounction page 12 dessin 26)
19) SIGN «S » CANNELURE PAR INSERES DES BOULLONS

La couverture est composé :
a) un couche de tissu en P.V.C (dessin 22 N°7)
b) un couche de liege ou un couche de plomb avec eponge (dessin 22 N°8)
c) un couche de tissu en dralon pour l'ameublement et isolation (dessin 22 n° 9)
d) annexe profil M.A.N.T.T. 101/C (dessin 22 n°4)
e) partie coulissant (dessin 22 n°1 et n°2)
f) partie fix (dessin 22 n°3 )

Dans les pages 20/D et 20 /E sont reprèsentè les profils 101/C et 101 C/2 qu'ils ont la même fonction dans la couverture du systeme M.A.N.T.T. composèe comme suit :
- A: un couche de policarbonate (voir dessin 23 n°1)
un couche de plomb avec des èponge (voir dessin 23 n°2)
un couche de policarbonate (voir dessin 23 n°3)
Sign « **A** » cable electriques chauffant
Sign « **AR** » tuyaux en couvre pour passage
Eau pour fondre la neige
- B: un couche de toile en P.V.C. (voir dessin 24 n°4)
Un couche de plomb avec des èponge (voir dessin 24 n°5)
Un couche de policarbonate pour
la plus grande rèsistance (voir dessin 24 n°6)
un couche de toile en Dralon pour
ameublement (voir dessin 24 n°7)
Sign « **AR** » tuyaux en cuivre pour passage
Eau pour fondre la neige

Section d'ensamble de profil schematisè systeme de ecoulement M.A.N.T.T. compose par des profils :
1) M.AN.T.T. 101/A (n°1)
2) M.A.N.T.T. 101/D (n°2)
3) M.A.N.T.T. 101 B/B (n°3)
4) M.A.N.T.T.101 B/A (n°4)
5) POULIES (n°5)
6) TOYAUX EN CUIVRE passage eau chaude (n°6)
7) M.A.N.T.T. 101/C (n°7)

### DESSINS

dessin n° 1 profil M.A.N.T.T. 101 A/A
dessin n° 2 profil M.A.N.T.T. 101 A
dessin n° 3 profil M.A.N.T.T. 101 B
dessin n°4 profil M.A.N.T.T. 101 C
dessin n° 5 profil M.A.N.T.T. 101 C/2
dessin n° 6 profil M.A.N.T.T. 101/D
dessin n° 7 profil M.A.N.T.T. 101/E
dessin n° 8 profil M.A.N.T.T. 101/F
dessin n° 9 profil M.A.N.T.T. 101 E/B
dessin n° 10 profil M.A.N.T.T. 101 E/B/C
dessin n° 11 -12 -13 -14 -15 -16 -17 -18 ACESSORIES
dessin n° 19 Ensamble du système M.A.N.T.T. premontè
dessin n° 20 section acessorie N° 6
dessin n° 26 ensamble du systeme M.A.N.T.T. numerotè
dessin n° 21 ensamble du systeme M.A.N.T.T.
dessin n° 22 Couverture du systeme M.A.N.T.T. numerotè
dessin n° 27 Couverture du systeme M.A.N.T.T.
dessin n° 23 - 24 Section du systeme de couverture M.A.N.T.T.
dessin n° 28 - 29 Section du systeme de couverture M.A.N.T.T.
dessin n° 25 Section d'ensamble de profil M.A.N.T.T. schematisè

## Revendications

1. Ensemble de construction pour toit télescopique avec système anti-neige comprenant les profil suivants en aluminium :
a) des profils qui sont des premières poutres portantes (101/A, 101A/A) pour guider des profils chariots (101/B, 101B/A, 101 B/B) des parties mobiles en forme de tunnel du toit télescopique ayant la fonction de gouttière pour l'écoulement des eaux de pluie provenantes du toit télescopique et la fonction de siège portant des tubes pour l'eau chaude pour la fonte de la neige, c.à.d. des tuyeaux chauffe-neige,
b) des profils chariots (101/B, 101B/A, 101 B/B) pour porter des deuxièmes poutres portantes (101/C, 101/C2) de la couverture des parties mobiles en forme de tunnel du toit télescopique, ce profil chariot (101/B, 101B/A, 101B/B)
- comprenant des coussinets a gorges rondes qui se greffent dans des parties (C, D) des premières poutres portantes (101/A, 101A/A) et
- ayant une forme adaptée pour éviter que le vent et la neige puissent pénétrer a l'intérieur du système anti-neige et du toit télescopique, de façon à réserver la température à l'intérieur de ce système,
c) des profils qui sont des deuxièmes poutres portantes (101/C) pour la couverture des parties mobiles en forme de tunnel du toit télescopique, ces poutres (101/C) comprenant au moins
- une première rainure (T.P.) pour insérer une plaque en polycarbonate préformée conforme à la silhouette des deuxièmes poutres portantes (101/C)
- une deuxième rainure (S.U.I.) pour insérer des tissus en P.V.C. prédisposes pour la silhouette avec des cordons circulaires en ABS,
- une troisième rainure (R.C.P.T.) pour insérer du tissu d'équipement au dessous avec fonction isolante du système et fonction anti-goutte pour des piscines
- une partie pour insérer des profils en fer pour une meilleure résistance à la torsion et la pression de charge de la neige,
- une quatrième rainure (T.S.) pour insérer rapidement des transversales et des portes rideaux pour la protection solaire et
- une cinquième rainure (A.B.) pour insérer des corps d'illumination du système et le passe-câble électrique,
d) des profils qui sont des troisièmes poutres portantes (101/D) pour porter une partie fixe en forme de tunnel du toit télescopique et comprenant au moins :
- une rainure (B) pour le glissement des boulons pour l'assemblage des centres,
- des éléments d'accouplement (A et D) qui permettent le greffage à déclenchement contre les premières poutres portantes (101/A, 101A/A) et qui permet de cette manière un élargissement des premières poutres portantes (101/A, 101 A/A) et
- un compartiments (C) pour le logement des tuyaux chauffe-neige et des câbles électriques chauffants pour des applications haute-montagne et pour le passe-câble pour l'installation électrique des corps éclairants,
e/des profils piliers (101/E, 101E/B, 101E/BC) comprenant
- un compartiment qui assure la collecte des eaux de pluie qui viennent des premières poutres portantes (101/A, 101A/A) et
- des éléments pour l'accouplement aux premières poutres portantes (101/A, 101A/A) par des accessoires en aluminium règlabes en inclinaison et
f) des profils jonctions (101/F) permettant la jonction et le raidissement des premières poutres portantes (101/A, 101A/A), formant une gouttière a très haute résistance adaptée au système et permettant la construction de toits de grandes dimensions

## Patentansprüche

1. Zusammen von Konstruktion für teleskopische Dächern mit beinhaltendem System Antischnee die Profilstahle in nächstem Aluminium:
a) Profiliert, der sind ersten tragenden Balken <101/A, 101A/A> die Wagen um zu führen <101/B-Profilstahle, 101B/A, 101B/B> von den beweglichen Teilen in Form von Tunnel die teleskopischen Dächer; Funktion von Dachrinne für den Abfluß von den Regengewässern, aus dem teleskopischen Dach kommend, und Funktion von Rohren von warmem Wasser, um vom Schnee zu zerfließen. Heizungsschnee Schläuche
b) Von den Wagen <101/B-Profilstahlen, 101B/A, 101B/B> um die zweiten tragenden Balken zu tragen <101/C, 101/C2> von der Decke der beweglichen Teile in Form von Tunnel des teleskopischen Dächer, dieser Wagen Profilstahl <101/B-, 101B/A, 101B/B>:
- von den inbegriffen Rollen, die in den Teilen festklammern, <C, D> von den ersten tragenden Balken <101/A, 101A/A>
- eine Form, die angepaßt wird, um zu vermeiden, daß der Wind und der Schnee ins System Antischnee der teleskopischen Dächer eindringen könnten, so daß eine Konstant Temperatur im System zu bewahren.
c) Profiliert, der sind zweiten tragenden Balken <101/C> für die Decke der beweglichen Teile in Form von Tunnel der teleskopischen Dächer, diese Balken <101/C> inbegriffen:
- ein erste Reihe <T.P> um eine Platte in Polycarbonate einzufügen, der an der Form der zweiten tragenden Balken vorgeformt wird <101/C>,
- eine zweite Reihe <S.U.I> um Stoffe in P.V.C einzufügen, an der Form mit kreisförmigen Schnüren in A.B.S vorgeformt,
- eine dritte Reihe <R.C.P.T> um den Dekorationsstoff unter einzufügen, für eine isolierende Funktion und einen Antitropfen für die Schwimmbäder,
- ein Teil, um Profilstahle aus Eisen für einen besseren Widerstand an die Torsion und den Druck von Last der Schnees einzufügen,
- eine vierte Reihe <T.S> um schnell Transversalen und die Gardinen für den solaren Schutz einzufügen,
- eine fünfte Reihe <A.B> um die Lampen und die Elektrokabel des Systems einzufügen.
d) Profiliert, der sind dritten tragenden Balken <101/D> um den Festestehend Form von Tunnel der teleskopische Dach zu tragen und Minimum inbegriffen:
- eine Reihe <B> für Bolzen fließen für die Zusammensetzung der Bögen,
- die Zusammensetzungselemente <A und D> erlauben das Einhaken ineinandersteckend an der ersten tragenden Balken <101/A, 101A/A> und erlauben eine Ausweitung der ersten tragenden Balken von dieser Weise <101/A, 101 A/A>,
- ein Fach <C> für den Durchgang von den erhitzen Schnee Schläuchen und den wärmenden Elektrokabeln für den hohe Berg und für den Durchgang von den Elektrokabeln für die Einrichtung die Lampen.
e) Pfeiler <101/E, 101E/B, 101E/BC profiliert> inbegriffen,
- ein Fach, das die Kollekte von den Regengewässern versichert, die von den tragenden Balken kommt, <101/A, 101A/A>,
- von den Elementen für Zusammensetzung an den ersten tragenden Balken <101/A, 101A/A> durch Zubehörteile in regulierbarem Aluminium in Neigung.
f) Verbindet das Profilstahle <101/F> und erlaubt die Steigerung an die ersten tragenden Balken <101/A, 101A/A> ; Dachrinne sehr hoher Widerstand, der ins System angepaßt wird, und die Konstruktion von Dächern großer Dimensionen erlaubend.
• In diesem Fall müssen die verschiedenen gezeigten Elemente obenstehend aufgrund den originalen Funktionen geschützt werden, für seine Originalität.

## Claims

1. Overall building for telescopic roofs with anti-snow system including the sections in aluminium, as follows :
a) First structural beams section <101/A, 101A/A> to guide the sections wagons <101/B, 101B/A, 101B/B> of the mobile parts of the tunnel shaped telescopic roof; function of gutter for the out-flow of the rainwater coming from the telescopic roof and function of hot water tube holder to melt snow. «heating-snow tubes»
b) Sections wagons <101/B, 101B/A, 101B/B> to carry the second structural beams <101/C, 101/C2> of the cover of the mobile parts of the tunnel shaped of the telescopic roof, this section wagon <101/B, 101B/A, 101B/B> containing:
- of the dug pulleys that cling in the parts <C, D> of the first structural beams <101/A, 101A/A> and,
- a shape adapted to avoid that wind and snow can penetrate inside the anti-snow system of the telescopic roof, in order to keep a constant temperature inside the system
c) Second structural beams section <101/C> of the mobile parts of the tunnel shaped of the telescopic roof, these beams <101/C> included:
- a first groove <T.P.> to insert a plate in polycarbonate preformed to the shape of the second structural beams <101/C>,
- a second groove <S.U.I.> to insert cloths in P.V.C. preformed to the shape with circular cords in A.B.S.,
- a third groove <R.C.P.T.> to insert the furnishing fabric of the underside that has an insulating and a nondrip function for the swimming pools,
- a part to insert sections made of iron for a better resistance of the torsion strength and the pressure of snow load,
- a fourth groove <T.S.> to insert quickly the transversals and doors curtains for the solar protection,
- a fifth groove <A.B.> to insert the lamps and the electric cables of the system.
d) Third structural beams section <101/D> to carry the stationary part of the tunnel shaped of the telescopic roof, included :
- a groove <B> for the sliding of the bolts for the assembly of the hangers,
- the elements of assembly <A and D> permit the grappling to starting point of the first structural beams <101/A, 101A/A> and so permit a widening of the first structural beams <101/A, 101 A/A>,
- a compartment <C> for the passage of heat-snow tubes and the heating electric cables for the high mountain and for the passage of the electric cables for the installation of the lights.
e) Pillars section <101/E, 101E/B, 101E/BC> included:
- a compartment that collects the rainwater that comes from the structural beams <101/A, 101A/A> and,
- of the elements for the assemblage to the first structural beams <101/A, 101A/A> by accessories made of aluminium adjustable in slant.
f) Joined sections <101/F> allowing the joint and the solidity of the first structural beams <101/A, 101A/A>; gutter very high resistance adapted to the system and permitting the construction of roofs of big dimension.
• In this setting, the different components indicated above must be protected in their original functions and in their originalities.
